# FASCICULE DE BREVET EUROPEEN

(11) **EP 1 418 273 B1**
(45) Date de publication et mention de la délivrance du brevet: **23.11.2005**
(21) Numéro de dépôt: 03292675.0
(22) Date de dépôt: 27.10.2003
(51) Int. Cl.: E01B 27/12, E01B 35/08, G01C 15/00

(54) **Procédé de bourrage de voies ferrées**
Gleisstopfmethode
Method of tamping railway tracks

(30) Priorité: 07.11.2002 FR 0213936
(43) Date de publication de la demande: 12.05.2004
(73) Titulaire: TSO, 77500 Chelles (FR)
(72) Inventeur: Courraud, Jean-Paul, 77400 Lagny Sur Marne (FR)
(74) Mandataire: Boutin, Antoine

(56) Documents cités:
- EP-A- 0 293 015
- EP-A- 0 962 747
- WO-A-94/01812
- WO-A-95/34849
- US-A- 5 331 745

## Description

L'invention concerne les travaux ferroviaires et plus spécialement les opérations de traitement du ballast au moyen de machines communément appelées bourreuses-dresseuses-niveleuses (bourrage mécanique).

La description théorique de ces opérations d'entretien de voie est donnée dans l'ouvrage de référence LA VOIE FERREE, Jean ALIAS, EYROLLES PARIS 1984.

Par ailleurs, il est connu du brevet EP 0 293 015 un dispositif de commande d'une machine à niveler et riper une voie de chemin de fer dans lequel des récepteurs portés par la machine pilotent le travail à effectuer à partir de données définissant l'état de la voie. Lesdites données sont déterminées par l'examen de portions de voie illuminées par deux faisceaux laser émis par un système émetteur installé sur un chariot stationné sur la voie.

La présente invention vise à répondre aux nouvelles contraintes imposées aux entreprises de travaux ferroviaires par les exploitants des voies lors des travaux de bourrage dits "en base absolue stricte".

Ces contraintes sont principalement les suivantes :
- la machine doit avoir un rendement d'environ 900 m/h ;
- aucune intervention extérieure ne doit avoir pour conséquence de faire pénétrer des personnels et/ou des engins dans la portion de voie en cours de traitement par la machine, ni sur la voie contiguë circulée ;
- les valeurs typiques de la voie doivent être maintenues en base absolue stricte tous les dix mètres avec référence aux poteaux qui supportent la caténaire ;
- avoir dans la même passe de travail un relevé numérique des travaux réalisés ;
- vérifier en temps réel que la machine ne dérive pas entre deux repères caténaires.

Pour parvenir à ces résultats, l'invention propose un procédé qui repose sur l'utilisation d'une batterie d'appareils de mesure capables de poursuivre une cible mouvante en calculant instantanément sa position topographique et de transmettre à une station de calcul des signaux numérisés caractéristiques de cette position topographique, cette batterie d'appareils formant une chaîne fonctionnant comme une noria au fur et à mesure du déplacement de la bourreuse sur la voie en cours d'entretien.

La prise de références topographiques selon trois axes XYZ à l'aide de théodolites à faisceau laser pointant une mire est bien connue des géomètres. Il existe sur le marché des stations de ce type munies de moyens d'orientation motorisés et équipés d'émetteurs-récepteurs radio permettant de transmettre sous forme numérisée les données mesurées au théodolite à une unité de calcul.

Ces stations sont équipées de moyens qui permettent de les télécommander à distance.

De plus, elles sont capables de suivre une cible en déplacement et de mesurer en continu les positions topographiques de cette cible. Une telle station est par exemple commercialisée par la société allemande LEICA sous la dénomination commerciale TCA 1800.

Selon l'invention il est proposé un procédé de bourrage de voie ferrée dans lequel une bourreuse est conduite sur la voie à travailler et ses organes de bourrage sont commandés à partir d'un système informatisé comparant un modèle théorique de la voie avec les données topographiques réelles de la voie à travailler caractérisé en ce qu'il comporte l'utilisation d'une noria d'appareils de mesure, lesdits apparareils étant disposés le long de la voie à proximité de celle-ci et capables de poursuivre deux cibles disposées sur la bourreuse en calculant en continu la position topographique desdites cibles et de transmettre en continu ces positions topographiques à une unité de calcul embarquée sur la bourreuse et interfacée avec le système informatisé de commande des organes de bourrage.

Le procédé selon l'invention est encore remarquable par les caractéristiques préférées ci-après :
- la bourreuse est équipée d'un prisme avant et d'un prisme arrière coopérant successivement avec au moins trois desdits appareils de mesure, respectivement constitués par une station théodolite automatisée, déplacées le long de la voie au fur et à mesure de l'avancement de la bourreuse,
- les apparareils de mesure sont placés sur les poteaux caténaires de la piste bordant la voie à entretenir selon un pas de trois et sur les poteaux caténaires intermédiaires sont disposés des prismes nécessaires à l'acquisition par chaque station théodolite de sa position topographique de référence,
- les prismes des poteaux caténaires sont déplacés le long de la voie en même temps que les stations théodolites,
- le procédé met en oeuvre trois stations théodolites combinées avec six prismes d'acquisition de la position topographique de référence desdites stations.
- le procédé met en oeuvre six stations théodolites,
- le procédé met en oeuvre une combinaison de six stations théodolites et de douze prismes disposés sur les poteaux caténaires,

Le procédé de bourrage de voie ferrée selon l'invention met en oeuvre de façon avantageuse les opérations suivantes :
- le chantier est divisé en tronçons unitaires correspondant à un intervalle de trois poteaux caténaires, deux poteaux adjacents portant un prisme de référence et de mesure topographique et le troisième poteau portant une console amovible pour supporter une station théodolite automatisée,
- il est disposé sur les poteaux caténaires le long de la voie à travailler, six stations théodolites dans six tronçons unitaires contigus de telle sorte que chaque station soit séparée de ses voisines par deux poteaux caténaires portant chacun un prisme de référence,
- il est disposé sur la bourreuse deux prismes de référence et de mesure, l'un à l'avant, l'autre à l'arrière,
- avant l'arrivée de la bourreuse sur le chantier, les stations théodolites exécutent une procédure d'acquisition de leur position topographique de référence à l'aide des prismes disposés sur les poteaux caténaires intermédiaires puis sont mis en attente de l'arrivée de la bourreuse sur la voie à travailler,
- à l'entrée de la bourreuse (1) sur la voie à travailler un opérateur embarqué commande le calage de la première station théodolite sur le prisme arrière porté par la bourreuse et le calage de la deuxième station théodolite sur le prisme avant,
- les deux premières stations théodolites transmettent en continu les valeurs des coordonnées topographiques des prismes arrière et avant aux moyens de calcul embarqués sur la bourreuse, lesdits moyens de calcul produisent les coordonnées topographiques réelles de la voie et les adressent par une interface au système de bourrage assisté par ordinateur de la bourreuse,
- ces coordonnées sont comparées avec le modèle théorique de la voie préenregistré dans le système de bourrage assisté par ordinateur et les organes de bourrage de la bourreuse sont commandés en fonction de la différence entre ce modèle théorique et la position topographique réelle de la voie définie à partir des mesures des stations théodolites actives,
- les stations théodolites actives poursuivent les prismes arrière et avant jusqu'à l'approche de la fin du premier tronçon unitaire du chantier,
- l'opérateur embarqué commande alors le calage de la station théodolite suivante sur le prisme avant tout en maintenant le calage de la station théodolite précédente sur le même prisme avant,
- à l'arrivée de la bourreuse au droit du poteau caténaire portant la station théodolite précédente, l'opérateur embarqué commande le calage de ladite station théodolite sur le prisme arrière et désactive la première station théodolite,
- la première station théodolite est transportée et réinstallée sur un poteau caténaire en avant de la dernière station théodolite du tronçon unitaire en cours de travail, où elle est mise en attente après ré-acquisition de sa nouvelle position topographique de référence à l'aide des prismes portés par les poteaux caténaires adjacents,
- les étapes ci-dessus d'activation et de déplacement des stations théodolites se reproduisent continûment jusqu'à la fin du chantier au fur et à mesure de la progression de la bourreuse.

En variante ce procédé présente les caractéristiques avantageuses suivantes :
- lors du déplacement d'un station théodolite vers sa nouvelle position d'attente, les prismes disposés en arrière de la station considérée sont également déplacés et reposés sur les poteaux caténaires précédant celui où est réinstallée la station considérée,
- sur leurs poteaux caténaires respectifs, les stations théodolites sont déportées en direction de la voie, par rapport à la file de poteaux caténaires, d'une distance suffisante pour leur permettre de viser les prismes sur les poteaux caténaires adjacents avec une distance angulaire suffisante lors de la routine d'acquisition de leur nouvelle position topographique de référence.
- le déport de position d'une station théodolite par rapport au poteau caténaire qui le porte est de l'ordre de 30 à 35 cm tandis que le déport des prismes par rapport aux poteaux adjacents est de l'ordre de 6 cm.

L'invention permet la réalisation en une seule phase du travail fini par rapport au projet théorique, en effet le système positionne la voie en coordonnées XYZ avec une acquisition en continu des valeurs de correction selon un pas qui peut aller de 10 cm à 150 m et qui en pratique sera le plus souvent fixé à 10 m. Ainsi, les défauts de petite ou grande longueur d'onde peuvent être corrigés instantanément et l'enregistrement simultané du travail effectué autorise un contrôle et un guidage de la bourreuse en temps réel.

La prise en charge des stations s'effectue dès l'arrivée de la bourreuse sur le chantier, celle-ci devient immédiatement opérationnelle, la phase de pré-enregistrement de la voie est supprimée.

D'autres caractéristiques et avantages de l'invention ressortiront de la description ci-après d'un exemple de réalisation non limitatif en référence aux dessins schématiques annexés sur lesquels :
- La figure 1, est un schéma représentant symboliquement une bourreuse équipée d'un prisme avant et d'un prisme arrière.
- La figure 2, est une représentation symbolique d'un tronçon N de trois poteaux caténaires dont l'un porte une station théodolite et les deux autres portent un prisme.
- La figure 3, est une représentation symbolique de la disposition de trois stations successives sur les poteaux caténaires longeant une voie ferrée.
- La figure 4, illustre symboliquement l'arrivée de la bourreuse sur le chantier.
- La figure 5, illustre symboliquement une bourreuse en cours de travail entre deux stations.
- Les figures 6, 7 et 8 illustrent la poursuite du travail lors du passage d'un premier groupe de stations au groupe suivant.

Actuellement, les poteaux caténaires disposés le long d'une voie ferrée électrifiée sont espacés d'une distance de 50 mètres. Ils sont tous équipés de dispositifs permettant l'accrochage d'appareils divers en des points dont les coordonnées topographiques sont connues à l'avance et font partie des données du modèle théorique de la voie communiqué par l'entreprise exploitant la voie à l'entreprise de travaux ferroviaires chargée de l'opération d'entretien de la voie.

La machine bourreuse-niveleuse-dresseuse 1 circulant sur la voie 2 dans le sens de la flèche 3 a été équipée de deux prismes P1 et P2 de référence et de mesure capables d'intercepter un faisceau lumineux sur 360°. Par convention P1 est le prisme disposé à l'avant de la machine et P2 est le prisme disposé à l'arrière de la machine (Figure 1).

Ces prismes P1 et P2 peuvent être directement montés sur la bourreuse 1 proprement dite.

En variante, le prisme P1 monté sur un chariot automoteur léger circulant devant la bourreuse et équipé d'un inclinomètre de dévers et d'un inclinomètre de bascule tandis que le prisme P2 peut être monté sur un chariot LDR (Lecture du Dévers Réalisé) tracté par la bourreuse de manière connue en soi.

Dans le cas où les prismes P1 et P2 ne sont pas montés sur la bourreuse 1 elle-même mais sur des chariots accompagnant la bourreuse, ces chariots sont équipés de moyens d'adaptation à la bourreuse pour leur transport en marche haut-le-pied (HLP).

La bourreuse 1 est en outre équipée de deux émetteurs-récepteurs d'ondes radio, l'un R1 dédié à la réception des valeurs transmises par les stations théodolites avant le travail, et l'autre R2 dédié à la réception des valeurs transmises par les stations théodolites après le travail.

Elle comporte également un équipement de traitement informatique qui comprend :
- une unité de calcul C1 recevant les données de l'émetteur-récepteur R1 qu'elle compare au projet théorique pour obtenir les valeurs de correction en relevage et en dressage et générer les instructions correspondantes par l'intermédiaire du système de bourrage assisté par ordinateur (BAO) qui commande les organes de travail de la machine,
- une unité de calcul C2 qui reçoit les données de l'émetteur-récepteur R2 qu'il compare au projet théorique pour obtenir si nécessaire les valeurs de correction en relevage et en dressage après le travail (recollement) ;
- une interface dédiée à la transition des valeurs de correction entre l'unité C1 et le système de (BAO) de la bourreuse 1.

Avantageusement, la bourreuse sera également équipée d'une imprimante pour l'édition sur papier des listages graphiques et numériques des valeurs enregistrées par les unités de calcul C1 et C2 avant et/ou après le travail. Elle pourra également comporter tout dispositif de stockage des données de travail sous un format pré-établi permettant la reprise ultérieure de ces données par d'autres logiciels.

Le long de la piste jouxtant la voie, les poteaux caténaires 4 disposés avec un intervalle de 50 mètres recevront, par groupes de trois, deux prismes 5 de référence et de mesure identiques aux prismes P1 et P2 portés par la bourreuse 1 (prismes 360°) et une station théodolite robotisée 7 comportant un système de localisation automatique, un système de reconnaissance automatique de cible et un émetteur-récepteur capable de transmettre sous forme numérisée les signaux représentatifs des coordonnées topographiques calculées par l'appareil et de recevoir les commandes de visée en provenance du poste de commande embarqué sur la bourreuse 1. Pour éviter tout risque d'interférence, chaque station dispose d'une fréquence séparée. Les prismes 5 sont installés sur des supports fixes 6, tandis que les stations 7 sont posées sur des consoles amovibles 8 fixées provisoirement aux poteaux 4 par des moyens d'attache rapide (Figure 2).

Typiquement, les stations 7.1, 7.2, 7.3..... 7.n sont donc espacées de 150 mètres les unes des autres et les deux poteaux intermédiaires 4 portent les prismes 5 (Figure 3). Le dispositif complet comportera de manière idéale six stations 7.1 à 7.n sur un tronçon de voie de 900 m correspondant à une durée de travail d'une heure.

Comme indiqué plus haut, dès l'interception de la voie à traiter, un opérateur installe les prismes 5 et les stations 7.1 à 7.n sur les poteaux caténaires avant l'arrivée de la bourreuse 1 au début du chantier. Les six stations 7.1 à 7.n sont initialisées par une routine automatique au cours de laquelle elles acquièrent les coordonnées topographiques de leur position par visées successives d'au moins trois des quatre prismes 5 immédiatement adjacents à chaque station. Une fois cette position de référence acquise et mémorisée, la station est mise en attente de la bourreuse 1.

A l'arrivée de celle-ci, l'opérateur embarqué syntonise les fréquences radios de sorte que la première station 7.1 soit calée sur le prisme arrière P2 et la seconde station 7.2 soit calée sur le prisme avant P1 (figure 4). Une fois calée, chaque station poursuit le prisme P1 et P2 auquel elle est associée tout au long de l'avancement de la bourreuse 1 et transmet en continu les coordonnées topographiques dudit prisme à l'unité de calcul correspondante C1 ou C2 embarquée sur la bourreuse.

Ces valeurs après leur traitement par les unités de calcul C1 et C2 permettent à l'opérateur embarqué de choisir le pas de correction adressé au système de BAO : par exemple acquisition d'une valeur tous les 10 centimètres et transmission au système BAO tous les 10 mètres, ce qui permet d'effectuer des filtrages pour éviter des incohérences de valeurs entre deux points espacés de 10 mètres.

La combinaison d'une mesure relevée à l'avant de la bourreuse 1 avec une mesure relevée à l'arrière de celle-ci permet de réaliser un recollement instantané du travail effectué et de corriger immédiatement toute dérive constatée entre deux poteaux caténaires.

Lorsque la bourreuse parvient à proximité de la station 7.2, l'opérateur embarqué cale la station suivante 7.3 sur le prisme avant P1 de sorte qu'il obtient pendant cette phase de transition une superposition des valeurs émises par les stations 7.2 et 7.3 et donc un contrôle du relais entre ces stations. En pratique cette superposition sera mise en oeuvre environ 30 mètres avant l'arrivée de la bourreuse au droit du poteau 4 qui porte la station 7.2 (Figures 5 et 6).

Lorsque la bourreuse 1 est parvenue au droit du poteau qui porte la station 7.2, l'opérateur cale cette dernière sur le prisme arrière P2 et coupe la réception de la station 7.1. Cette dernière est alors désactivée par un opérateur circulant à proximité de la piste et transportée par ce dernier à l'avant de la chaîne ou elle est remise en attente après avoir exécuté la routine d'acquisition de sa nouvelle position topographique de référence.

Le cycle se reproduit comme une noria sur toute la longueur du chantier.

Le système permet une prise en charge continue des valeurs (dix prises par seconde pour une vitesse d'avancement de 900 mètres par heure soit une acquisition de 400 valeurs pour 1 valeur en sortie tous les 10 mètres).

Une noria à six stations procure une grande souplesse d'utilisation avec une relative indifférence aux pannes. En effet, l'opérateur qui est chargé de déplacer les stations de l'arrière vers l'avant dispose en moyenne d'environ 50 minutes pour effectuer les 750 mètres qui le séparent de la position suivante de la station qu'il déplace. Ainsi en cas de panne, d'une station une noria à seulement cinq, voire quatre stations n'affectera pas le rendement du système. En théorie, le nombre minimal des stations pour qu'une noria puisse fonctionner est de trois. En effet compte-tenu d'une vitesse d'avancement de la bourreuse de l'ordre de 5 m/mn, l'opérateur de piste dispose encore d'environ 20 minutes pour effectuer un déplacement de 300 mètres. Cependant, avec une noria à trois stations, tout incident de fonctionnement d'une station entraînera l'arrêt de la progression du chantier.

Le système procure également l'avantage de permettre à tout le personnel affecté au chantier de rester en dehors de la zone dangereuse pendant toute la durée du chantier. En effet, le personnel de piste n'a à se déplacer qu'au niveau des poteaux caténaires pour gérer la rotation des stations, il n'a jamais à se trouver à proximité immédiate de la bourreuse en travail.

## Revendications

1. Procédé de bourrage de voie ferrée dans lequel une bourreuse est conduite sur la voie à travailler et ses organes de bourrage sont commandés à partir d'un système informatisé comparant un modèle théorique de la voie avec les données topographiques réelles de la voie à travailler **caractérisé en ce qu'**il comporte l'utilisation d'une noria d'appareils de mesure (7.1 à 7.n), lesdits appareils étant disposés le long de la voie à proximité de celle-ci et capables de poursuivre deux cibles (P1, P2) disposées sur la bourreuse en calculant en continu la position topographique desdites cibles et de transmettre en continu ces positions topographiques à une unité de calcul embarquée sur la bourreuse et interfacée avec le système informatisé de commande des organes de bourrage.

2. Procédé selon la revendication 1 **caractérisé en ce qu'**il consiste à équiper la bourreuse (1) d'un prisme avant (P1) et d'un prisme arrière (P2) coopérant successivement avec au moins trois desdits apparareils de mesure, respectivement constitués par une station théodolite automatisée (7.1 à 7.n), déplacés le long de la voie au fur et à mesure de l'avancement de la bourreuse.

3. Procédé selon la revendication 2 **caractérisé en ce que** les stations théodolites sont placées sur les poteaux caténaires (4) de la piste bordant la voie à entretenir selon un pas de trois et **en ce que** sur les poteaux (4) intermédiaires sont disposés des prismes (5) nécessaires à l'acquisition par chaque station théodolite (7.1 à 7.n) de sa position topographique de référence.

4. Procédé selon la revendication 3 **caractérisé en ce que** les prismes (5) d'acquisition sont déplacés le long de la voie en même temps que les stations théodolites (7.1 à 7.n).

5. Procédé selon la revendication 4 **caractérisé en ce qu'**il met en oeuvre trois stations théodolites (7.1 à 7.n) combinées avec six prismes (5) d'acquisition de la position topographique de référence desdites stations.

6. Procédé selon la revendication 3 **caractérisé en ce qu'**il met en oeuvre six stations théodolites (7.1 à 7.n).

7. Procédé selon la revendication 6 pris en combinaison avec la revendication 4 **caractérisé en ce qu'**il met en oeuvre une combinaison de six stations théodolites (7.1 à 7.n) et de douze prismes (5).

8. Procédé de bourrage de voie ferrée selon la revendication 7 **caractérisé en ce qu'**il met en oeuvre les opérations suivantes :
- le chantier est divisé en tronçons unitaires correspondant à un intervalle de trois poteaux caténaires (4), deux poteaux adjacents portant un desdits prismes (5) de référence et de mesure topographique et le troisième poteau portant une console amovible (6) pour supporter une station théodolite automatisée (7),
- il est disposé sur les poteaux caténaires (4) le long de la voie à travailler (2) six stations théodolites (7.1 à 7.n) dans six tronçons unitaires contigus de telle sorte que chaque station (7.1 à 7.n) soit séparée de ses voisines par deux poteaux caténaires (4) portant chacun un prisme de référence (5),
- il est disposé sur la bourreuse (1) deux prismes de référence et de mesure (P1, P2) l'un à l'avant (P1), l'autre à l'arrière (P2),
- avant l'arrivée de la bourreuse (1) sur le chantier, les stations théodolites (7.1 à 7.n) exécutent une procédure d'acquisition de leur position topographique de référence à l'aide des prismes (5) d'acquisition disposés sur les poteaux caténaires (4) intermédiaires puis sont mis en attente de l'arrivée de la bourreuse (1) sur la voie à travailler (2),
- à l'entrée de la bourreuse (1) sur la voie à travailler (2) un opérateur embarqué commande le calage de la première station théodolite (7.1) sur le prisme arrière (P2) porté par la bourreuse (1) et le calage de la deuxième station théodolite (7.2) sur le prisme avant (P1),
- les stations théodolites (7.1, 7.2) transmettent en continu les valeurs des coordonnées topographiques des prismes arrière (P2) et avant (P1) aux moyens de calcul embarqués sur la bourreuse, lesdits moyens de calcul produisent les coordonnées topographiques réelles de la voie et les adressent par une interface au système de bourrage assisté par ordinateur de la bourreuse (1),
- ces coordonnées sont comparées avec le modèle théorique de la voie préenregistré dans le système de bourrage assisté par ordinateur et les organes de bourrage de la bourreuse (1) sont commandés en fonction de la différence entre ce modèle théorique et la position topographique réelle de la voie définie à partir des mesures des stations théodolites actives (7.1, 7.2),
- les stations théodolites actives (7.1, 7.2) poursuivent les prismes arrière (P2) et avant (P1) jusqu'à l'approche de la fin du premier tronçon unitaire du chantier,
- l'opérateur embarqué commande alors le calage de la station théodolite suivante (7.3) sur le prisme avant (P1) tout en maintenant le calage de la station théodolite précédente (7.2) sur le même prisme avant (P1),
- à l'arrivée de la bourreuse au droit du poteau caténaire portant la station théodolite précédente (7.2), l'opérateur embarqué commande le calage de ladite station théodolite sur le prisme arrière (P2) et désactive la première station théodolite (7.1),
- la première station théodolite (7.1) est Transportée et réinstallée sur un poteau caténaire (4) en avant de la dernière station théodolite (7.n) du tronçon unitaire en cours de travail, où elle est mise en attente après ré-acquisition de sa nouvelle position topographique de référence à l'aide des prismes (5) d'acquisition portés par les poteaux caténaires adjacents,
- les étapes ci-dessus d'activation et de déplacement des stations théodolites (7.1 à 7.n) se reproduisent continûment jusqu'à la fin du chantier au fur et à mesure de la progression de la bourreuse (1).

9. Procédé selon la revendication 8 **caractérisé en ce que** lors du déplacement d'un station théodolite (7.1 à 7.n) vers sa nouvelle position d'attente, les prismes (5) d'acquisition disposés en arrière de la station considérée sont également déplacés et reposés sur les poteaux caténaires (4) précédant celui où est réinstallée la station considérée.

10. Procédé selon la revendication 8 ou 9 **caractérisé en ce que** sur leurs poteaux caténaires (4) respectifs, les stations théodolites (7.1 à 7.n) sont déportées en direction de la voie (2), par rapport à la file de poteaux caténaires, d'une distance suffisante pour leur permettre de viser les prismes (5) d'acquisition sur les poteaux caténaires adjacents (4) avec une différence angulaire suffisante lors de la routine d'acquisition de leur nouvelle position topographique de référence.

11. Procédé selon la revendication 10 **caractérisé en ce que** le déport de position d'une station théodolite (7.1 à 7.n) par rapport au poteau caténaire (4) qui le porte est de l'ordre de 30 à 35 cm tandis que le déport des prismes (5) d'acquisition par rapport aux poteaux adjacents est de l'ordre de 6 cm.

## Patentansprüche

1. Gleisstopfverfahren, bei dem eine Gleisstopfmaschine auf dem zu bearbeitenden Gleis entlanggeführt wird und deren Gleisstopforgane über ein Computersystem gesteuert werden, das ein theoretisches Modell des Gleises mit den tatsächlichen topographischen Daten des zu bearbeitenden Gleises vergleicht, **dadurch gekennzeichnet, daß** es die Verwendung einer Reihe von Meßgeräten (7.1 bis 7.n) umfaßt, die entlang dem Gleis und in dessen Nähe angeordnet sowie in der Lage sind, zwei Ziele (P1, P2) zu verfolgen, die auf der Gleisstopfmaschine angeordnet sind, wobei laufend die topographische Position der Ziele berechnet wird und diese topographischen Positionen laufend an eine Recheneinheit übertragen werden, die auf der Gleisstopfmaschine untergebracht und an das Computersystem zur Steuerung der Gleisstopforgane angeschlossen ist.

2. Verfahren nach Anspruch 1, **dadurch gekennzeichnet, daß** es darin besteht, die Gleisstopfmaschine (1) mit einem vorderen Prisma (P1) und einem hinteren Prisma (P2) zu versehen, die nacheinander mit mindestens drei der Meßgeräte zusammenwirken, die jeweils durch eine automatisierte Theodolitenstation (7.1 bis 7.n) gebildet sind, welche entsprechend der Vorwärtsbewegung der Gleisstopfmaschine entlang dem Gleis verschoben werden.

3. Verfahren nach Anspruch 2, **dadurch gekennzeichnet, daß** die Theodolitenstationen an den das zu wartende Gleis in einem Dreierschritt begrenzenden Fahrleitungsmasten (4) der Strecke angebracht und an den zwischengeordneten Masten (4) Prismen (5) angeordnet sind, die für jede Theodolitenstation (7.1 bis 7.n) zur Erfassung ihrer topographischen Referenzposition notwendig sind.

4. Verfahren nach Anspruch 3, **dadurch gekennzeichnet, daß** die Erfassungsprismen (5) gleichzeitig mit den Theodolitenstationen (7.1 bis 7.n) entlang dem Gleis verschoben werden.

5. Verfahren nach Anspruch 4, **dadurch gekennzeichnet, daß** es drei Theodolitenstationen (7.1 bis 7.n) einsetzt, die mit sechs Prismen (5) zur Erfassung der topographischen Referenzposition der Stationen kombiniert sind.

6. Verfahren nach Anspruch 3, **dadurch gekennzeichnet, daß** es sechs Theodolitenstationen (7.1 bis 7.n) einsetzt.

7. Verfahren nach Anspruch 6 in Kombination mit Anspruch 4, **dadurch gekennzeichnet, daß** es eine Kombination von sechs Theodolitenstationen (7.1 bis 7.n) und zwölf Prismen (5) einsetzt.

8. Gleisstopfverfahren nach Anspruch 7, **dadurch gekennzeichnet, daß** es folgende Schritte einsetzt:
- die Baustelle wird in drei Einheitsabschnitte unterteilt, die einem Abstand von drei Fahrleitungsmasten (4) entsprechen, wobei zwei benachbarte Masten eines der Prismen (5) als Referenz und zur topographischen Messung tragen und der dritte Mast eine abnehmbare Konsole (6) zum Abstützen einer automatisierten Theodolitenstation (7) trägt;
- an den Fahrleitungsmasten (4) entlang dem zu bearbeitenden Gleis (2) werden sechs Theodolitenstationen (7.1 bis 7.n) in sechs aneinander angrenzenden Einheitsabschnitten so angeordnet, daß jede Station (7.1 bis 7.n) von ihren Nachbarstationen durch zwei Fahrleitungsmasten (4) getrennt ist, deren jeder ein Referenzprisma (5) trägt;
- an der Gleisstopfmaschine (1) werden zwei Referenz- und Meßprismen (P1, P2), das eine vorne (P1), das andere hinten (P2), angeordnet;
- vor der Ankunft der Gleisstopfmaschine (1) an der Baustelle führen die Theodolitenstationen (7.1 bis 7.n) ein Verfahren zur Erfassung ihrer topographischen Referenzposition mit Hilfe der Erfassungsprismen (5) durch, die an den zwischengeordneten Fahrleitungsmasten (4) angeordnet sind, und werden dann in eine Wartestellung für die Ankunft der Gleisstopfmaschine (1) auf dem zu bearbeitenden Gleis (2) gebracht;
- beim Eintreffen der Gleisstopfmaschine (1) auf dem zu bearbeitenden Gleis (2) steuert eine Bedienungsperson auf der Maschine die Einstellung der ersten Theodolitenstation (7.1) auf das hintere Prisma (P2), das von der Gleisstopfmaschine (1) getragen wird, und die Einstellung der zweiten Theodolitenstation (7.2) auf das vordere Prisma (P1);
- die Theodolitenstationen (7.1, 7.2) übertragen laufend die Werte der topographischen Koordinaten des hinteren Prismas (P2) und des vorderen Prismas (P1) an die auf der Gleisstopfmaschine untergebrachten Rechenmittel, welche die tatsächlichen topographischen Koordinaten des Gleises ermitteln und diese über eine Schnittstelle an ein vom Rechner der Gleisstopfmaschine (1) unterstütztes Gleisstopfsystem senden;
- wobei diese Koordinaten mit dem theoretischen Modell des Gleises verglichen werden, das im rechnergestützten Gleisstopfsystem vorgespeichert ist, und die Gleisstopforgane der Gleisstopfmaschine (1) abhängig vom Unterschied zwischen diesem theoretischen Modell und der tatsächlichen topographischen Position des Gleises gesteuert werden, der anhand der Messungen der aktiven Theodolitenstationen (7.1, 7.2) bestimmt wird;
- die aktiven Theodolitenstationen (7.1, 7.2) folgen dem hinteren Prisma (P2) und dem vorderen Prisma (P1) bis zur Annäherung an das Ende des ersten Einheitsabschnittes der Baustelle;
- die Bedienungsperson auf der Maschine steuert dann die Einstellung der nachfolgenden Theodolitenstation (7.3) auf das vordere Prisma (P1), wobei gleichzeitig die Einstellung der vorhergehenden Theodolitenstation (7.2) auf das vordere Prisma (P1) beibehalten wird;
- bei Ankunft der Gleisstopfmaschine im rechten Winkel zum Fahrleitungsmast, der die vorhergehende Theodolitenstation (7.2) trägt, steuert die Bedienungsperson auf der Maschine die Einstellung dieser Theodolitenstation auf das hintere Prisma (P2) und deaktiviert die erste Theodolitenstation (7.1);
- die erste Theodolitensation (7.1) wird transportiert und wieder an einem Fahrleitungsmast (4) angebracht, welcher vor der letzten Theodolitenstation (7.n) des in Bearbeitung befindlichen Einheitsabschnittes angeordnet ist, wo sie wiederum nach Erfassung ihrer neuen topographischen Referenzposition mit Hilfe der Erfassungsprismen (5), die von den benachbarten Fahrleitungsmasten getragen werden, in Wartestellung gebracht wird;
- die obigen Schritte der Aktivierung und der Verschiebung der Theodolitenstationen (7.1 bis 7.n) werden laufend bis zum Ende der Baustelle, entsprechend der Fortbewegung der Gleisstopf-maschine (1), wiederholt.

9. Verfahren nach Anspruch 8, **dadurch gekennzeichnet, daß** bei der Verschiebung einer Theodolitenstation (7.1 bis 7.n) zu ihrer neuen Wartestellung hin die Erfassungsprismen (5), die hinter der betreffenden Station angeordnet sind, ebenfalls verschoben und wieder an den Fahrleitungsmasten (4) angebracht werden, die dem vorgeordnet sind, an dem die betreffende Station wieder angebracht wird.

10. Verfahren nach Anspruch 8 oder 9, **dadurch gekennzeichnet, daß** die Theodolitenstationen (7.1 bis 7.n) an ihren jeweiligen Fahrleitungsmasten (4) in Richtung des Gleises (2) relativ zur Reihe der Fahrleitungsmasten um einen Abstand verschoben werden, der ausreicht, damit sie die Erfassungsprismen (5) an den benachbarten Fahrleitungsmasten (4) mit einer ausreichenden Winkeldifferenz beim Vorgang der Erfassung ihrer neuen topographischen Referenzposition anvisieren können.

11. Verfahren nach Anspruch 10, **dadurch gekennzeichnet, daß** die Positionsverschiebung einer Theodolitenstation (7.1 bis 7.n) relativ zum Fahrleitungsmast (4), der diese trägt, bei einer Größe von 30 bis 35 cm liegt, während die Verschiebung der Erfassungsprismen (5) relativ zu den benachbarten Masten bei einer Größe von 6 cm liegt.

## Claims

1. Method for tamping a railway track, in which a tamping vehicle is driven on the track to be worked upon and its tamping elements are controlled from a computerised system which compares a theoretical model of the track with the real topographical data of the track to be worked upon, **characterised in that** it comprises the use of a series of measuring gauges (7.1 to 7.n), said gauges being disposed along the track in proximity to the latter and being capable of tracking two targets (P1, P2) disposed on the tamping vehicle by continuously calculating the topographical position of said targets and continuously transmitting these topographical positions to a processor on board the tamping vehicle and interfaced with the computerised system for controlling the tamping elements.

2. Method according to claim 1, **characterised in that** it comprises equipping the tamping vehicle (1) with a front prism (P1) and a rear prism (P2) cooperating successively with at least three of said measuring gauges, respectively formed by an automated theodolite station (7.1 to 7.n) moving along the track as the tamping vehicle advances.

3. Method according to claim 2, **characterised in that** the theodolite stations are placed on the catenary posts (4) of the path bordering the track to be maintained according to a spacing of three, and **in that**, on the intermediate posts (4), there are disposed prisms (5) which are required for the acquisition by each theodolite station (7.1 to 7.n) of its topographical reference position.

4. Method according to claim 3, **characterised in that** the acquisition prisms (5) are moved along the track at the same time as the theodolite stations (7.1 to 7.n).

5. Method according to claim 4, **characterised in that** it uses three theodolite stations (7.1 to 7.n) combined with six prisms (5) for acquisition of the topographical reference position of said stations.

6. Method according to claim 3, **characterised in that** it uses six theodolite stations (7.1 to 7.n).

7. Method according to claim 6, taken in combination with claim 4, **characterised in that** it uses a combination of six theodolite stations (7.1 to 7.n) and twelve prisms (5).

8. Method of tamping a railway track according to claim 7, **characterised in that** it performs the following operations:
- the site is divided into unitary sections corresponding to an interval of three catenary posts (4), two adjacent posts carrying one of said reference and topographical measurement prisms (5) and the third post carrying a removeable console (6) for supporting an automated theodolite station (7),
- there are disposed on the catenary posts (4) along the track to be worked upon (2), six theodolite stations (7.1 to 7.n) in six contiguous unitary sections such that each station (7.1 to 7.n) is separated from its neighbours by two catenary posts (4) each carrying a reference prism (5),
- there are disposed on the tamping vehicle (1) two reference and measurement prisms (P1, P2), one at the front (P1), the other at the rear (P2),
- before the arrival of the tamping vehicle (1) on the site, the theodolite stations (7.1 to 7.n) perform a procedure for acquisition of their topographical reference position by means of acquisition prisms (5) which are disposed on the intermediate catenary posts (4), then are put on stand-by for the arrival of the tamping vehicle (1) on the track to be worked upon,
- when the tamping vehicle (1) enters the track to be worked upon (2), an operator on board controls locking of the first theodolite station (7.1) onto the rear prism (P2) carried by the tamping vehicle (1) and locking of the second theodolite station (7.2) onto the front prism (P1),
- the theodolite stations (7.1, 7.2) continuously transmit the values of the topograhical coordinates of the rear (P2) and front (P1) prisms by computing means on board the tamping vehicle, said computing means produce the real topographical coordinates of the track and address them via an interface to the tamping system assisted by the computer of the tamping vehicle (1),
- these coordinates are compared with the theoretical model of the track, which model was stored in advance in the tamping system assisted by the computer, and the tamping elements of the tamping vehicle (1) are controlled as a function of the difference between this theoretical model and the real topographical position of the track, defined from measurements of the active theodolite stations (7.1, 7.2),
- the active theodolite stations (7.1, 7.2) track the rear (P2) and front (P1) prisms until approaching the end of the first unitary section of the site,
- the operator on board then controls locking of the following theodolite station (7.3) onto the front prism (P1) whilst maintaining locking of the preceding theodolite station (7.2) onto the same front prism (P1),
- when the tamping vehicle arrives at the right of the catenary post carrying the preceding theodolite station (7.2), the operator on board controls locking of said theodolite station onto the rear prism (P2) and deactivates the first theodolite station (7. 1),
- the first theodolite station (7.1) is transported and reinstalled on a catenary post (4) in front of the last theodolite station (7.n) of the unitary section being worked upon, where it is put on standby after reacquisition of its new topographical reference position by means of the acquisition prisms (5) carried by the adjacent catenary posts,
- the above steps of activation and movement of the theodolite stations (7.1 to 7.n) are continuously reproduced up to the end of the site as the tamping vehicle (1) advances.

9. Method according to claim 8, **characterised in that**, during movement of a theodolite station (7.1 to 7.n) towards its new stand-by position, the acquisition prisms (5) disposed behind the station under consideration are likewise moved and replaced on the catenary posts (4) preceding the one on which the station under consideration is reinstalled.

10. Method according to claim 8 or 9, **characterised in that**, on their respective catenary posts (4), the theodolite stations (7.1 to 7.n) are offset in the direction of the track (2), relative to the line of catenary posts, by a distance which is sufficient to allow them to be sighted on the acquisition prisms (5) on the adjacent catenary posts (4) with a sufficient angular difference during the procedure of acquiring their new topographical reference position.

11. Method according to claim 10, **characterised in that** the offset of the position of a theodolite station (7.1 to 7.n) relative to the catenary post (4) which carries it is of the order of 30 to 35 cm whilst the offset of the acquisition prisms (5) relative to the adjacent posts is of the order of 6 cm.
